# EUROPÄISCHE PATENTSCHRIFT

(11) **EP 0 204 025 B1**
(45) Veröffentlichungstag und Bekanntmachung des Hinweises auf die Patenterteilung: **17.01.1990**
(21) Anmeldenummer: 85112670.6
(22) Anmeldetag: 07.10.1985
(51) Int. Cl.: B65H 33/14, B65H 33/08, B65H 31/24

(54) **Sortiervorrichtung zum versetzten Ablegen von Blättern**
Delivery device for depositing sheets in a displaced manner
Dispositif de sortie de feuilles pour délivrer des feuilles de manière décalée

(30) Priorität: 05.06.1985 DE 3520246
(43) Veröffentlichungstag der Anmeldung: 10.12.1986
(73) Patentinhaber: Fuchs, Werner, D-8000 München 19 (DE)
(72) Erfinder: Fuchs, Werner, D-8000 München 19 (DE)

(56) Entgegenhaltungen:
- DE-B- 1 261 131
- FR-A- 2 244 691

## Beschreibung

Die Erfindung betrifft eine Sortiervorrichtung gemäß dem Oberbegriff des Anspruchs 1.

Bekannt ist, daß Abzweigungen, Weichen und Anschläge bei Fließbändern und Rutschen angebracht werden, um Gegenstände zu verteilen, umzulenken oder zu drehen. Eine Rutsche mit einem an ihrem unteren Ende herausschiebbaren Anschlagbolzen, an dem sich anstoßende Gegenstände, wie z. B. Blattbündel, drehen, bevor sie auf einen separaten Sammeltisch fallen, zeigt die DE-A 24 44 206. Eine solche Vorrichtung ist weniger dazu geeignet, insbes. einzelne Blätter definiert gegeneinander zu versetzen, da die Blätter am Anschlagbolzen zu unkontrollierbaren Prell-und Drehbewegungen tendieren oder sich bei dünnen Papiersorten einrollen und auf dem Weg zum Sammeltisch davonflattern könnten. Nachteilig ist hierbei auch die Baugröße mit dem Platzbedarf für eine Rutsche und die begrenzte Arbeitsgeschwindigkeit. Durch Verwendung ruhender Ablagetische gibt es keine unerwünschten Hin- und Herbewegungen von Stapelmassen, die dadurch in Unordnung geraten können, und keine Verschleißteile, wie Motor, Getriebe und Antriebsmechanismen.

Aufgabe der vorliegenden Erfindung ist es, Blätter (z. B. von Kopiergeräten) und Bündel bei beliebigen Auslaufgeschwindigkeiten auf einfache, zuverlässige, platz- und kostensparende Weise ordentlich zu sortieren. Diese Aufgabe wird erfindungsgemäß durch die gekennzeichneten Merkmale des Anspruchs 1 gelöst. Weitere Merkmale der Erfindung enthalten die folgenden Ansprüche. In einer vorteilhaften Weiterbildung ist zur Erzeugung mindestens dreier Stapel vorgesehen, am Papierauslauf zwei Kleinmagnete, d.h. einen rechts und einen links anzuordnen und die Magnete mit der Steuereinrichtung in eine Leiste einzubauen. Gemäß einer anderen Weiterbildung ist ein vorteilhafter, 3-facher Ablagetisch durch seine speziellen Merkmale gekennzeichnet.

Die Vorteile der Erfindung liegen besonders in dem einfachen, kaum Platz beanspruchenden Aufbau, in Material-, Gewichts- und Kosteneinsparungen sowie in der zuverlässigen Funktion. Infolge kurzer Blattwege und definierter Blattbewegungen sind auch hohe Arbeitsgeschwindigkeiten und schnellste Sortierfach-Wechselungen durch den ruhenden Ablagetisch möglich. Dünne wie dicke Blätter oder Bündel sind problemlos und exakt sortierbar. Die Sortiervorrichtung braucht keine Blattfördermittel und keine Rutsche. Sie arbeitet verschleißlos, wartungsfrei und bei einfachster Ausführung ganz ohne Strombedarf. Hierbei besteht sie nur aus einer Leiste mit einem Anker sowie aus einem ohnehin nötigen, aber speziellen, ruhenden Ablagetisch.

Nachstehend wird die Erfindung anhand von in Zeichnungen dargestellten Ausführungsbeispielen näher erläutert. Es zeigt

Fig. 1 eine Gesamtansicht der Sortiervorrichtung, mit der zwei um 90° gegeneinander versetzte Stapel gebildet werden,
Fig. 2 eine Ansicht der Sortiervorrichtung, mit der zwei oder drei fächerartig gegeneinander versetzte Stapel herstellbar sind,
Fig. 3 eine Anordnung mit nur einem Kleinmagnet, der zwei um 90° gegeneinander versetzte Stapel bildet,
Fig. 3a eine Seitenansicht der Fig. 3,
Fig.4 4 in vergrößerter Darstellung zweckmäßige, ballige Ankerkappen und ein Ankergegenstück 26 an einer Leiste 9,
Fig. 5 eine3-Fach-Sortiervorrichtung,
Fig. 6 eine schematische Ausführung einer Sortiervorrichtung bei umgekehrter Neigung des Ablagetisches,
Fig. 6a eine Draufsicht von Fig. 6,
Fig. 7 eine Draufsicht auf eine Sortiervorrichtung mit einem verstellbaren Anker und
Fig. 8 verschiedene, zweckmäßige Ankerausführungen.

Die Fig. 1 zeigt eine Ansicht mit Blickrichtung auf den Papier-Ausgabeschlitz bzw. auf die Auslaufwalzen 8 eines (Kopier-) Gerätes und den Stapeltisch 2. Ein Walzenantrieb wurde nicht eingezeichnet. Über einer (Quer-) Leiste 9, die in Papierlaufrichtung hinter den Walzen 8 und unter den ausgegebenen Blättern 10 angebracht wurde, ist über dem rechten und dem linken Rand des Blattes 10 je ein kleiner Elektromagnet 1, 2 angeordnet. Die Magnetanker 3 bestehen hier aus dünnen Stiften, die unten durch ballige Kappen abgerundet sind und die von Federn (nicht gezeichnet) normalerweise hochgezogen werden, so daß sie die auslaufenden Blätter 10 nicht behindern. Ein oft bereits zur Papierauslaufkontrolle vorhandener Mikroschalter 5 ist so eingebaut, daß er mit seinem Schalthebel oder Fühler 4 die Papierbogen 10 von unten her abtastet. Dabei ragt der Fühler in die Nuten der Auslaufwalzen 8 hinein. Um dies deutlich zu zeigen, wurde ein Stück von Blatt 10 herausgerissen. Der Mikroschalter 5, der mit den Magneten 1 und 2 in Verbindung steht, ist ausgeschaltet, wenn und solange sich ein Blatt 10 über seinem Fühler 4 befindet. Andernfalls schwenkt der Fühler 4 in die Nut der oberen Walze 8 ein, so daß der Schalter 5 geschlossen ist. Der bewegliche Schaltkontakt eines Umschalters 7 ist in Reihe mit dem Mikroschalter 5 an eine Stromquelle 6 angeschlossen, deren Minuspol an Masse liegt. Die Magnete 1, 2, die einerseits ebenfalls Massekontakt haben, sind andererseits mit den Kontakten und II des Umschalters 7 verbunden. Der Ablege- oder Stapeltisch 12 ist unmittelbar hinter den Walzen 8 bzw. der Leiste 9 unter den auslaufenden Blättern 10 geneigt angeordnet.

Das Blatt 10 läuft zwischen den sich in Pfeilrichtung drehenden Walzen 8 hindurch über die Leiste 9, ohne von den darüber angeordneten Magneten 1, 2 beeinflußt zu werden. Dabei bleibt der Fühler oder Schalthebel 4 unter dem Blatt 10 und der Mikroschalter 5 geöffnet. Sobald das Ende des Blattes 10 die Walzen durchlaufen hat, federt der Fühler 4 in die vom Papier freigegebene Nut der oberen Walze 8, so daß der Mikroschalter 5 geschlossen wird und Strom von der Stromquelle 6 über den Umschalter 7 zum. Elektromagneten 1 fließt. Sein Anker 3 drückt demzufolge das von den Walzen 8 freigegebene Blatt 10 punktartig und nahezu senkrecht zur Blattoberfläche auf die Leiste 9. Dadurch dreht sich das Blatt 10 um den als Drehachse wirkenden Angriffspunkt des Magnetankers 3. Das Blatt 10 nimmt dann die Schräglage des strichpunktiert gezeichneten Blattes 13 ein. Dabei wird ein unerwünschtes Pendeln durch das Gleiten des Blattes 10 an der Leiste 9 vermieden. Das nachfolgende Blatt 10 drückt den Fühler 4 wieder in die Nut der unteren Walze 8, so daß der Mikroschalter 5 den Magnet 1 abschaltet. Das freigelassene Blatt 13 nimmt daraufhin die seiner schrägen Ausgangsstellung entsprechende, strichpunktierte Lage auf dem Ablagetisch 12 eine. Wird der Umschalter 7 in die Position II geschaltet, so erzeugt der Magnet 2 über die gestrichelt gezeichnete Blattstellung 11 den um 90° versetzten, zweiten Stapel auf dem Ablagetisch 12. Zur Magneterregung empfiehlt sich ein Stromimpuls bestimmter Dauer, damit die Blätter 13, 11 nur am Rand kurz gehemmt werden.

Die Fig. 2 zeigt schematisch ein Ausführungsbeispiel mit Blickrichtung auf die Ausgabeöffnung und auf drei fächerartig gegeneinander versetzte Blattstapel. In Papierlaufrichtung ist hinter den Auslaufwalzen 8 die Leiste 9 angeordnet, die mit den angebogenen Winkeln und den daran befestigten kleinen Elektromagneten 1 und 2 die Auswurföffnung teilweise umrahmt. Wird keiner der beiden Magnete 1 und 2 betätigt, so laufen die Blätter 19 gerade aus der Ausgabeöffnung heraus in die mittlere Stellung des Blattes 14. Der Magnet 1 erzeugt die fächerartig versetzte Lage des strichpunktiert gezeichneten Blattes 15 und der Magnet 2 die gestrichelte Lage des Blattes 16, so daß hier mit einem Magneten zwei und mit zwei Magneten drei Stapel gebildet werden können. Ein kleinerer Winkelversatz der Blätter 15, 16 wird erreicht, wenn die Magnete 1 und 2 näher zur Mitte hin aneinandergerückt werden. Für eine geeignete Stapelbildung oder Ablage kann auch ein gekrümmt gestalteter Stapeltisch oder ein Tisch mit seitlich angeordneten Taschen günstig sein.

In Fig. 3 erzeugt ein kleiner Elektromagnet 22 eine strichpunktiert gezeichnete Blattlage 21 c, die um 90° gegenüber einem vom Magneten unbeeinflußt ausgelaufenen Blatt 20 versetzt ist. Am Rande etwa über der halben Länge des durch die Walzen 8 ausgelaufenen Blattes 21 a ist der Magnet 22 an einem gekröpften Winkel 23 befestigt, so daß das vom Anker 3 erfaßte, auf die Leiste 9 gedrückte Blatt 21a frei in die strichpunktiert gezeichnete Position des Blattes 21 b umschwenken kann. Danach nimmt das vom Magneten 22, 3 freigegebene Blatt 21 b die darunter gezeichnete Lage des Blattes 21c auf dem Stapeltisch 24 ein. Die elektrische Ansteuerung des Magneten 22 kann auf die gleiche oder ähnliche Weise erfolgen, wie sie bei Fig. 1 gezeigt und beschrieben ist.

Die Fig. 5 zeigt eine parallel zu den Walzen 8 angeordnete Leiste 9₁, über die die auslaufenden Papierbögen hinweggleiten. Über der Leiste 91 ist ebenfalls parallel zu den Auslaufwalzen 8 eine Achse 30 angebracht, auf der zwei Fähnchen 3₁ beweglich gelagert sind, die aus ferromagnetischem Stoff (z. B. Weicheisenblech) bestehen und mit ihren freien Enden über die Ränder der auslaufenden Blätter gleiten. Warzenartige Körner-Punkte in den Fähnchen 3₁ markieren die Drehpunkte für die zu versetzenden Blätter. Unter den Fähnchen 3₁ sind in die Leiste 9₁ zwei hier nicht gezeichnete Elektromagnete eingebaut, die die Fähnchen 3₁ magnetisch beeinflussen, d.h. hier wahlweise anziehen können. Unter der Leiste 9, ist ein schräg abwärts geneigter, besonders ausgebildeter Ablage- oder Stapeltisch 12₁ befestigt. Dieser hat am unteren Ende zwei jeweils eine V-förmige Ausbuchtung 33, 34 aufweisende, und um 90° gegeneinander versetzt angeordnete Anschläge oder Leisten die, wie die Zeichnung zeigt, so angebracht sind, daß in den Ausbuchtungen 33, 34 geradeauslaufende Blätter aufgenommen werden und in der Mitte zwischen den Leisten eine Griffmulde 38 vorhanden ist. Der Ablagetisch 12₁ ist zweckmäßigerweise so gebaut, daß die Oberkante des Blattes 14 mit den oberen Ecken der Blätter 15 und 16 auf einer Linie liegt. Am oberen rechten und linken Rand des Tisches 12 können Anschläge 35, 36 vorgesehen sein, die den Schwenkwinkel der von den Fähnchen 3₁ ausgelenkten Blätter 15, 16 begrenzen.

Auf den Tisch 12, können bis zu drei fächerartig gegeneinander versetzte Stapel gebildet werden: Ein erster Stapel entsteht, wenn die Blätter unbeeinflußt in die Position des Blattes 14 geradeaus laufen, wobei sie innerhalb der V-förmigen Ausbuchtungen der Anschlagleisten gehalten werden. Zwei weitere, um 90° gegeneinander versetzte Stapelpositionen zeigen die Blätter 15 und 16, die von den Fähnchen 3₁ versetzt wurden.

In einer zweckmäßigen Weiterbildung ist neben den erwähnten Elektromagneten 1 und 2 auch die elektrische Steuerschaltung sowie eine berührungslose Blatt-Abtasteinrichtung 37 an Stelle eines Fühlers 4 zur Erkennung der Blattenden und zur Magnet-Aktivierung in die Leiste 9₁ integriert bzw. eingebaut.

Die Figuren 6 und 6a zeigen in einer Seitenansicht und einer Draufsicht schematisch eine erfindungsgemäße Sortiervorrichtung an einem umgekehrt geneigten Stapeltisch 12₂. Dieser besitzt am Gegenhang zumindest einen Magneten 1 oder eine Leiste 9z mit einer schrägen Rampe 40, in die der kleine Elektromagnet 1₁ mit dem darüber gelagerten Ankerplättchen 3₂ eingebaut ist. Zwischen dem Magneten 1₁ und seinem Ankerplättchen 3₂ besteht (im inaktiven Zustand) ein Luftspalt, den z. B. eine nicht gezeichnete Feder erzeugt. Neben dem Magneten 1₁ ist in die Leiste 9₂ ein Lichttaster 37 zur Magnetsteuerung eingebaut. Am unteren Ende ist der Stapeltisch 12₂ so mit Anschlagleisten 42 ausgebildet, daß auch hierbei die Blätter, ähnlich wie oben beschrieben, wahlweise in gerader oder fächerartig versetzter Lage abgelegt werden können. Ein durch die rotierenden Auslaufwalzen 8 in gestrichelt gezeichneter Richtung hangaufwärts geschobenes Blatt wird über die Rampe 40 in den offenen Luftspalt unter das Ankerplättchen 3₂ und gleichzeitig über die Abtasteinrichtung 37 geschoben. Nachdem das Blatt von den Auslaufwalzen 8 freigegeben wird, ist die weitere Wirkungsweise dieser Sortiervorrichtung ebenso, wie sie oben beschrieben wurde.

Die Fig. 7 zeigt eine Ansicht mit Blickrichtung von oben auf eine Sortiervorrichtung, die lediglich einen auf der Achse 30 gelagerten Anker 3₃ besitzt und damit mindestens drei gegeneinander versetzte Stapel erzeugen kann. Die Achse 30 und eine Leiste 9 sind wie in Fig. 5 angeordnet. Der Anker 3s liegt mit seinem freien Ende auf dem auslaufenden Papierbogen 10, über dessen Mittellinie M er mit Hilfe einer Betätigungs- oder Steuereinrichtung nach rechts und links (in Pfeilrichtung) verstellbar angeordnet wurde. Der Anker 3₃, der keinen Magneten benötigt, ist axial verstellbar und hier so ausgeführt, daß er die auslaufenden Blätter nur hemmen bzw. zum Schwenken bringen, aber nicht halten kann. Unter der Leiste 9 wurde beispielsweise derselbe Stapeltisch 12₁ befestigt, den die Fig. 5 vollständig zeigt.

Befindet sich der Anker 3s in der gezeichneten Stellung über der Mittellinie M der auslaufenden Blätter 10, so entgleiten die Blätter dem Anker unversetzt. Wird der Anker 3s dagegen nach rechts oder links von der Mittellinie M verschoben, so gelangen die Blätter 10 in die gewünschten, gegeneinander versetzten Positionen, wobei ein Anschlag 35, (36) den Blattdrehwinkel begrenzen kann.

Die Fig. 8 zeigt ein Stück einer Leiste 9 bzw. 9i, über der auf einer Achse 30 drei günstige, verschiedene Anker 3i, 3s und ₃₄ zweckmäßig gelagert sind. Der Anker 3₁, der wie in Fig. 5 z. B. aus ferromagnetischem Werkstoff (Weicheisen) besteht, ist an der Achse 30 eingerollt und am anderen, freien Ende mit einer durch Körnerschlag erzeugten Warze 26 versehen, wodurch er punktartig auf der Leiste 9 oder 9₁ aufliegt. Der Anker 3₃ der schwerer ausgeführt wurde, kann auch einen Dauermagneten M tragen, wodurch sich die Auflagekraft auf der Leiste 9, 9₁ beeinflussen läßt. Der Anker 3₄ ist aus isoliertem Draht U-förmig gebogen und mit seinem unteren Schenkel zwischen den Polen eines Dauermagneten 1₃ angeordnet, der in die Leiste 9₁ eingebaut wurde. Die Enden des U-Bügels werden mit einer nicht gezeichneten Stromquelle verbunden, so daß der Bügel 3₄ wahlweise vom Magneten 1s angezogen oder auch abgestoßen werden kann.

Der Anker 3₄ eignet sich für eine besonders schnell arbeitende Sortiervorrichtung, durch die eine Vielzahl von Blättern/s versetzt und gestapelt werden soll. Hierbei wird mehr die kinetische Energie der ausgestoßenen Blätter als ihr Gewicht zum Versetzen wirksam.

In einer weiteren vorteilhaften Ausgestaltung sind die Magnete 11, 13 in der Leiste 9₂, 9ᵢ verstellbar angeordnet (nicht gezeichnet). Durch Beeinflussung des Ankergewichts, des Reibungsbeiwertes oder der Magnetkraft können auch dikkere Papiersorten oder Bündel versetzt gestapelt werden. Anstatt der Leiste 9 kann eine beliebige Auflagefläche als Gegenlager für den Anker 3 dienen, der auch rollenförmig ausgebildet sein könnte.

## Patentansprüche

1. Sortiervorrichtung für an einer Auswurföffnung ausgetragene Blätter, bei der die Blätter wahlweise in gegeneinander versetzte Lagen in einen mit entsprechenden Anschlagflächen versehenen Stapelbehälter ablegbar sind, mit einer dem Stapelbehälter vorgeordneten, mittels einer Steuereinrichtung einstellbaren Verdreheinrichtung, an der die ausgetragenen Blätter jeweils in die vorherbestimmte Ausrichtlage bringbar sind, dadurch gekennzeichnet, daß in Papierlaufrichtung hinter der Auswurföffnung eine Leiste (9) unter den auslaufenden Blättern angeordnet ist, und daß über der Leiste (9) und den auslaufenden Blättern seitlich von der Blattmitte des ausgetragenen Blattes (10, 19, 21a) wenigstens ein mit der Leiste (9) zusammenwirkender Anker (3) vorgesehen ist, der nahezu senkrecht zur Blattoberfläche in Abhängigkeit von der Stellung der Steuereinrichtung (30, 37, 4, 5, 7) auf das ausgetragene Blatt einwirkt und eine Drehachse für das Blatt an der Leiste (9) bildet, um die das Blatt in die versetzte Lage in den Stapelbehälter (12, 24) schwenkt.

2. Sortiervorrichtung nach Anspruch 1, dadurch gekennzeichnet, daß die Leiste (9) und der Anker (3) unmittelbar hinter der Auswurföffnung angeordnet sind.

3. Sortiervorrichtung nach Anspruch 1 oder 2, dadurch gekennzeichnet, daß die Leiste (9) quer unter dem ausgetragenen Blatt (10) befestigt und der Anker (3₃) über der Leiste (9) quer zur Papierlaufrichtung verstellbar angeordnet ist.

4. Sortiervorrichtung nach Anspruch 1 und 3, dadurch gekennzeichnet, daß dem Anker (3) mindestens ein Magnet (1s, 1₁, 1, 2, 22) zugeordnet ist.

5. Sortiervorrichtung nach Anspruch 4, dadurch gekennzeichnet, daß die Magnete (1ᵢ, 1₃) in die Leiste (9₂, 9₁) eingebaut und die Anker über der Blattoberfläche befindliche Zungen (3ᵢ, 3₂, 3s, 3₄) sind.

6. Sortiervorrichtung nach Anspruch 5, dadurch gekennzeichnet, daß beiden Seitenkanten des ausgetragenen Blattes je ein mittels der Steuereinrichtung (4, 5, 7, 37) wechselweise wirkender Magnet (1, 2) und ein Anker (3) zugeordnet ist.

7. Sortiervorrichtung nach einem der Ansprüche 4 bis 6, dadurch gekennzeichnet, daß die Magnete (1₁, 1₃) in der Leiste (9₂, 9₁) verstellbar angeordnet sind.

8. Sortiervorrichtung nach Anspruch 6, dadurch gekennzeichnet, daß die Steuereinrichtung (4, 5, 37) mitsamt den Magneten in die Leiste (9₁, 9₂) integriert ist.

9. Sortiervorrichtung nach einem der Ansprüche 1 bis 8, dadurch gekennzeichnet, daß der Anker (3₂) und die Leiste (9₂) am oberen Ende eines als Gegenhang geneigten Stapelbehälters (12₂) angeordnet sind.

10. Sortiervorrichtung nach einem der Ansprüche 1 bis 9, dadurch gekennzeichnet, daß der Stapelbehälter (12) am unteren Ende zwei jeweils eine V-förmige Ausbuchtung (33, 34) aufweisende und um 90° gegeneinander versetzt angeordnete Anschlagleisten besitzt, die so angebracht sind, daß in den Ausbuchtungen (33, 34) geradeauslaufende Blätter (14) aufgenommen werden und in der Mitte zwischen den Leisten eine Griffmulde (38) gebildet ist, wodurch mehrere fächerartig gegeneinander versetzte Stapel greifbar sind.

## Claims

1. Sorting device for sheets emerging from a feed opening, by which the sheets are alternately depositable in relatively displaced positions in a stacking tray provided with corresponding abutments, with a turning device positioned in front of the stacking tray adjustable by means of a steering mechanism, the emerging sheets are in each case brought to the predetermined position, characterized in that a gib (9) is positioned behind the feed opening beneath the emerging sheets in their transport direction, and above the gib (9) and the emerging sheets to one side of the middle of the sheets (10, 19, 21a) at least one anchor (3) acting together with the gib (9) is provided, the anchor being almost vertical to the surface of the sheet, depending on the position of the steering mechanism (30, 37, 4, 5, 7), contacts the emerging sheet at the gib (9) forming an axis of rotation around which the sheet swings into the displaced position in the stacking tray (12, 24).

2. Device according to claim 1, characterized in that the gib (9) and the anchor (3) are positioned directly behind the feed opening.

3. Device according to claim 1 or 2, characterized in that the gib (9) is fastened transversely beneath the emerging sheet (10) and the anchor (3s) above the gib (9) is adjustably positioned transverse to the sheet's transport direction.

4. Device according to claim 1 and 3, characterized in that at least one magnet (1₃, 1ᵢ, 1, 2, 22) is allocated to the anchor (3).

5. Device according to claim 4, characterized in that the magnets (1₁, 1s) are built into the gib (9₂, 9₁) and the anchors above the sheet's surface are tongues (3₁, 3₂, 3₃, 3₄).

6. Device according to claim 5, characterized in that by means of the steering mechanism (4, 5, 7, 37) one alternately acting magnet (1, 2) and an anchor (3) is allocated to both sides of the emerging sheet.

7. Device according to one of the claims 4 to 6, characterized in that the magnets (1₁, 1₃) are adjustably arranged in the gib (9₂, 9₁).

8. Device according to claim 6, characterized in that the steering mechanism (4, 5, 37) together with the magnets is integrated in the gib (9₁, 9₂).

9. Device according to one of the claims 1 to 8, characterized in that the anchor (3₂) and the gib (9₂) are positioned at the top end of an upwardly sloping stacking tray (12₂).

10. Device according to any one of the preceding claims 1 to 9, characterized in that the stacking tray (12) has two abutments at the lower end each with a V-shaped indentation (33, 34) and relatively displaced to each other at 90°, so arranged that sheets emerging straight (14) are accommodated in the indentations (33, 34), and in the middle between the abutments a recess (38) is provided through which several fan-like relatively displaced stacks are graspable.

## Revendications

1. Dispositif de triage de feuilles délivrées sur un orifice d'éjection, dans lequel les feuilles peuvent être sélectivement déposées, en des couches mutuellement décalées, dans un réceptacle d'empilement pourvu de surfaces de butée correspondantes, présentant un dispositif de rotation installé en amont du réceptacle d'empilement, réglable au moyen d'un dispositif de commande, et sur lequel les feuilles délivrées peuvent être respectivement amenées à la position d'orientation prédéterminée, caractérisé par le fait qu'une réglette (9) est disposée au-dessous des feuilles en cours de délivrance, derrière l'orifice d'éjection dans le sens de défilement du papier; et par le fait qu'il est prévu au-dessus de la réglette (9) et des feuilles en cours de délivrance, latéralement par rapport au centre de la feuille délivrée (10, 19, 21 a), au moins un induit (3) qui coopère avec la réglette (9), agit sur la feuille délivrée, à peu près perpendiculairement à la surface de cette feuille, en fonction de la position du dispositif de commande (30, 37, 4, 5, 7), et forme pour la feuille, sur la réglette (9), un axe de rotation autour duquel ladite feuille pivote jusqu'à la position décalée dans le réceptacle d'empilement (12, 24).

2. Dispositif de triage selon la revendication 1, caractérisé par le fait que la réglette (9) et l'induit (3) sont disposés directement derrière l'orifice d'éjection.

3. Dispositif de triage selon la revendication 1 ou 2, caractérisé par le fait que la réglette (9) est fixée transversalement au-dessous de la feuille délivrée (10), et l'induit (3s) est disposé au-dessus de cette réglette (9), avec faculté de réglage transversalement par rapport au sens de défilement du papier.

4. Dispositif de triage selon les revendications 1 et 3, caractérisé par le fait qu'au moins un aimant (1₃, 1₁, 1, 2, 22) est associé à l'induit (3).

5. Dispositif de triage selon la revendication 4, caractérisé par le fait que les aimants (1₁. 1s) sont incorporés dans la réglette (9₂, 9₁), et les induits sont des languettes (3₁, 3₂, 3₃, 3₄) situées au-dessus de la surface des feuilles.

6. Dispositif de triage selon la revendication 5, caractérisé par le fait qu'un induit (3), ainsi qu'un aimant respectif (1, 2) entrant alternativement en action au moyen du dispositif de commande (4, 5, 7, 37), sont associés aux deux bords latéraux de la feuille délivrée.

7. Dispositif de triage selon l'une des revendications 4 à 6, caractérisé par le fait que les aimants (1₁. 1₃) sont logés dans la réglette (9₂, 9₁) avec faculté de réglage.

8. Dispositif de triage selon la revendication 6, caractérisé par le fait que le dispositif de commande (4, 5, 37) est intégré dans la réglette (9₁, 9₂) conjointement aux aimants.

9. Dispositif de triage selon l'une des revendications 1 à 8, caractérisé par le fait que l'induit (3₂) et la réglette (9₂) sont disposés à l'extrémité supérieure d'un réceptacle d'empilement (12₂) à inclinaison du type contrepente.

10. Dispositif de triage selon l'une des revendications 1 à 9, caractérisé par le fait que le réceptacle d'empilement (12) possède, à l'extrémité inférieure, deux barrettes de butée qui présentent une indentation respective (33, 34) en forme de V, sont mutuellement décalées de 90°, et sont disposées de façon que des feuilles (14) sortant rectilignement soient recueillies dans les indentations (33, 34), et qu'il soit formé, centralement entre les barrettes, un encaissement de préhension (38) permettant de saisir plusieurs piles décalées les unes des autres à la manière d'un éventail.
